# EUROPÄISCHE PATENTSCHRIFT

(11) **EP 2 132 515 B1**
(45) Veröffentlichungstag und Bekanntmachung des Hinweises auf die Patenterteilung: **16.03.2016**
(21) Anmeldenummer: 08734692.0
(22) Anmeldetag: 20.03.2008
(51) Int. Cl.: F41A 3/76

(54) **LIDERUNG VON TROMMELKANONEN**
OBTURATION OF MACHINE CANNON
GARNITURE DE CANONS À BARILLET

(30) Priorität: 02.04.2007 DE 102007016204
(43) Veröffentlichungstag der Anmeldung: 16.12.2009
(73) Patentinhaber: Rheinmetall Waffe Munition GmbH, 29345 Unterlüss (DE)
(72) Erfinder: HERRMANN, Ralf, Joachim, 15754 Senzig (DE); HÜLSEWIS, Hans, 47259 Duisburg (DE); SCHMEES, Heiner, 29223 Celle (DE)
(74) Vertreter: Dietrich, Barbara
(86) Internationale Anmeldenummer: PCT/EP2008/002255
(87) Internationale Veröffentlichungsnummer: WO 2008/119476

(56) Entgegenhaltungen:
- EP-A- 1 719 966
- EP-A- 1 757 892
- DE-A- 2 015 140
- DE-A- 2 361 074
- DE-A- 2 460 391
- DE-B- 1 578 101
- DE-U- 29 518 928
- GB-A- 2 287 779
- US-A- 2 981 023

## Beschreibung

Eine Trommelkanone besteht im Wesentlichen aus einem Waffenrohr und einer, mehrere Patronenlager umfassende Trommel. Die Trommel ist drehbar um eine Achse parallel zur Rohrseelenachse gelagert. Die Patrone wird in das Patronenlager geschoben, welches nicht in Linie mit der Rohrseelenachse ist. Konventionelle Flaschenpatronen werden in Schussrichtung in das Patronenlager geschoben, während Teleskoppatronen entgegen der Schussrichtung in das Patronenlager eingeführt werden. Die Trommel wird so lange gedreht bzw. verschoben, bis Patrone und Rohrseelenachse in Linie sind (DE 32 37 728 C2). Die Trommel stützt sich ihrerseits auf einer Platte ab. Hierbei kommt es zwischen Trommel und Waffenrohr zu Liderungsproblemen.

Diesen Liderungsproblemen wurde bislang durch Dichtbuchsen zwischen Trommel und Waffenrohr entgegen gewirkt. Zur Abdichtung wurden dazu je Patronenlager die Dichtbuchse auf der Trommel gelagert, wobei die Dichtbuchsen geringfügig in Schussrichtung verschoben werden. Bei Flaschenpatronen ist der Innendurchmesser der Dichtbuchse etwas größer als der Felddurchmesser des Waffenrohres. Mittels eines Gaskanals wird Gas beim Schuss in Schussrichtung gegen die Stirnfläche der Dichtbuchse geleitet. Noch bevor die Dichtbuchse in radialer Richtung mit dem Gasdruck beaufschlagt wird, schiebt der Staudruck die gegenüberliegende Stirnfläche der Dichtbuchse gegen die Stirnfläche des Waffenrohres. Dadurch wird eine Abdichtung im weiteren Verlauf des Schusses gewährleistet.

Nachteilig ist, dass die Abdichtung mittels Buchse oftmals nicht ausreichend ist. Insbesondere bei Teleskoppatronen mit verbrennbarer Hülse besteht das Problem, den Gasstrahl rechtzeitig auf die Stirnfläche der Dichtbuchse zu leiten, bevor die Dichtbuchse in radialer Richtung mit Gasdruck beaufschlagt wird.

Aus der FR 1 157 474 A ist eine Trommelwaffe mit einem Waffenrohr und einer mehrere Patrortenlager umfassende Trommel bekannt, die drehbar um eine Achse parallel zur Rohrseenachse gelagert ist. In jedem Patronenlager ist ein elastisch vorgespannter L-förmiger Liderungsring angeordnet. Die Liderungsringe sind durch eine nach unten herab ragendes Gehäuseteil vorgespannt und verbleiben beim Drehen der Trommel in dieser Position.

Die Erfindung stellt, aus gehend von der FR-1 157 474, sich die Aufgabe, eine Abdichtung zwischen Trommel und Waffenrohr aufzuzeigen, die ausreichender dichtet.

Gelöst wird die Aufgabe durch die Merkmale des Patentanspruchs 1. Vorteilhafte Ausgestaltungen sind in den Unteransprüchen aufgeführt.

Der Erfindung liegt die Idee zugrunde, die Abdichtung so einzubinden, dass sie bereits dichtet, bevor Gasdruck ansteht. Dies erfolgt mittels einer elastisch vorgespannten Dichtung zwischen der Trommel und dem Waffenrohr. Im Fall, dass die Abdichtung auf der Trommelseite eingebunden ist, besitzt jedes Patronenlager eine Dichtung. Bei einer waffenseitigen Einbindung ist eine Dichtung am Waffenrohr ausreichend.

Es wird auf ein Liderungsprinzip zurückgegriffen, welches sich bei großkalibrigen Rohrwaffen mit Keilverschlüssen und hülsenloser Treibladung etabliert hat.

Zur Abdichtung eines Mörserrohres wird in der DE 102 13 928 A1 vorgeschlagen, das zwischen Rohr und Bodenstück eingebundene Dichtelement L- förmig auszubilden.

Bevorzugt ist das Profil des Dichtungsringes zwischen Trommel und Waffenrohr ebenfalls L-förmig, wobei der Winkel zwischen den Schenkeln etwas größer als 90° ist. Dieses Merkmal bewirkt, dass die Lippen unter Vorspannung anliegen und auch bei kleineren Gasdrücken sofort abgedichtet wird. Die Verstärkung der Dichtwirkung durch den Gasdruck sorgt zudem für eine vollständige Abdichtung über den gesamten Druckbereich. Die gasdruckbedingte Vergrößerung des Spaltes zwischen der Trommel und der Stirnfläche des Waffenrohres wird ebenso aufgefangen wie die radiale Aufweitung des Patronenlagers infolge des Gasdrucks.

Anhand eines Ausführungsbeispiels mit Zeichnung soll die Erfindung näher erläutert werden. Es zeigt:
- Fig. 1: eine perspektivische Darstellung einer Trommelkanone,
- Fig. 2: eine perspektivische Darstellung der Trommelkanone aus Fig. 1 in Schnittdarstellung,
- Fig. 3: einen Schnitt durch die Trommelkanone,
- Fig. 4: eine Detaildarstellung der Liderung im Schnitt.

in Fig. 1 bis 4 ist ein Waffenrohr 1 mit einer Trommel 2 dargestellt, die mehrere zylindrische Patronenlager 3 zur Aufnahme von beispielsweise Teleskoppatronen (nicht näher dargestellt) aber auch Flaschenpatronen aufweist. In jedem Patronenlager 3 ist ein Liderungsring 4 angeordnet, die vorzugsweise ein L- förmiges Profil (Schenkel 5, 6) besitzen, wobei der Winkel zwischen den Schenkeln 5 und 6 etwas größer als 90° ist, wenn der Liderungsring 4 nicht vorgespannt ist.

Alternativ kann ein Liderungsring dieser Art im Waffenrohr gelagert sein (nicht näher dargestellt).

Die Trommel 2 ist drehbar um eine Achse 7 zur Rohrseelenachse oder verschiebbar zu ihr gelagert. Durch eine Scheibe 8 werden die Liderungsringe 4 soweit vorgespannt, dass sie beim Drehen bzw. Verschieben der Trommel 2 nicht beschädigt werden (alternativ am Waffenrohr 1). Die Abstützung der Trommel 2 in Richtung Rohrseelenachse ist der Übersichtlichkeit halber nicht weiter dargestellt, aber als bekannt vorausgesetzt.

Die Patrone wird in das Patronenlager 3 geschoben (bei einer Teleskoppatrone entgegen der Schussrichtung), welches nicht in Linie zur Rohrseelenachse ist. Anschließend wird die Trommel 2 bewegt, bis Patrone und Rohrseelenachse in Linie sind. In dieser Stellung sind die Schenkel 5 und 6 des Liderungsringes 4, welcher gleichfalls in Linie ist, vorgespannt und drücken derart gegen die Stirnfläche 9 des Waffenrohres 1, dass auch bei kleinen Gasdrücken sofort abgedichtet wird. Aufgrund der bevorzugten Geometrie des Liderungsringes 4 verstärkt der Gasdruck die Dichtwirkung.

## Patentansprüche

1. Abdichtung zwischen einer Trommel (2) einer Trommelkanone mit mehreren Patronenlagem (3) und einem Waffenrohr (1), wobei ein elastisch vorgespannter Liderungsring (4) zwischen beiden eingebunden ist, welcher derart gegen die Stirnfläche (9) des Waffenrohres (1) bzw. die Stirnfläche des Patronenlagers (3), welches in Linie mit der Rohrseelenachse des Waffenrohres (1) liegt, drückt, dass auch bei kleinen Gasdrücken sofort abgedichtet wird, wobei der Liderungsring (4) ein L- förmiges Profil besitzt, wobei der Winkel zwischen den Schenkeln (5, 6) etwas größer als 90° ist, wenn der Liderungsring (4) nicht vorgespannt ist und das Vorspannen durch eine Scheibe (8) erfolgt.

2. Abdichtung nach Anspruch 1, **dadurch gekennzeichnet, dass** der Liderungsring (4) soweit vorgespannt ist, dass dieser beim Drehen bzw. Verschieben der Trommel (2) nicht beschädigt wird.

3. Abdichtung nach Anspruch 1 oder 2, **dadurch gekennzeichnet, dass** einen Liderungsring (4) in jedem Patronenlager (3) - angeordnet ist.

4. Abdichtung nach Anspruch 1 oder 2, **dadurch gekennzeichnet, dass** der Liderungsring (4) im Waffenrohr (1) gelagert ist.

5. Trommelkanone mit einer Abdichtung nach einem der Ansprüche 1 bis 4.

6. Trommelkanone nach Anspruch 5 mit mehreren zylindrischen Patronenlagern (3) zur Aufnahme von Teleskoppatronen als auch Flaschenpatronen.

## Claims

1. Seal between a drum (2) of a drum cannon having a plurality of firing chambers (3) and a weapon barrel (1), wherein incorporated between the two there is an elastically pretensioned obturation ring (4), which presses against the end face (9) of the weapon barrel (1) and the end face of the firing chamber (3) that is in line with the bore axis of the weapon barrel (1) in such a way that immediate sealing occurs even under small gas pressures, wherein the obturation ring (4) has an L-shaped profile, wherein the angle between the legs (5, 6) is somewhat greater than 90° when the obturation ring (4) is not pretensioned and the pretensioning is performed by a disk (8).

2. Seal according to Claim 1, **characterized in that** the obturation ring (4) is pretensioned to the extent that it is not damaged during the turning or displacement of the drum (2).

3. Seal according to Claim 1 or 2, **characterized in that** in each firing chamber (3) there is arranged an obturation ring (4).

4. Seal according to Claim 1 or 2, **characterized in that** the obturation ring (4) is mounted in the weapon barrel (1).

5. Drum cannon with a seal according to one of Claims 1 to 4.

6. Drum cannon according to Claim 5 with a plurality of cylindrical firing chambers (3) for receiving telescopic cartridges and bottle-shaped cartridges.

## Revendications

1. Garniture disposée entre un barillet (2) d'un canon à barillet comportant plusieurs chambres à cartouches (3) et un canon (1), dans lequel une bague d'étanchéité (4) soumise à une précontrainte élastiquement est intégrée entre ces deux éléments, laquelle bague d'étanchéité appuie contre la surface avant (9) du tube (1) ou la surface avant de la chambre à cartouches (3), qui est alignée avec la ligne de tir du canon (1), de telle manière que l'étanchéité est assurée dès l'application même de petites pressions de gaz, dans lequel la bague d'étanchéité (4) possède un profil en L, dans lequel l'angle entre les bras (5, 6) est légèrement supérieur à 90° lorsque la bague d'étanchéité (4) n'est pas précontrainte et lorsque la précontrainte est appliquée par l'intermédiaire d'un disque (8).

2. Garniture selon la revendication 1, **caractérisée en ce que** la bague d'étanchéité (4) est précontrainte de manière suffisante pour qu'elle ne soit pas endommagée lors de la rotation ou du déplacement du barillet (2).

3. Garniture selon la revendication 1 ou 2, **caractérisée en ce qu'**une bague d'étanchéité (4) est disposée dans chaque chambre à cartouches (3).

4. Garniture selon la revendication 1 ou 2, **caractérisée en ce que** la bague d'étanchéité (4) est montée dans le canon (1).

5. Canon à barillet comportant une garniture selon l'une quelconque des revendications 1 à 4.

6. Canon à barillet selon la revendication 5, comportant plusieurs chambres à cartouches cylindriques (3) destinées à recevoir des cartouches télescopiques et des cartouches de type bouteilles.
